# EUROPÄISCHE PATENTSCHRIFT

(11) **EP 1 741 810 B1**
(45) Veröffentlichungstag und Bekanntmachung des Hinweises auf die Patenterteilung: **06.04.2011**
(21) Anmeldenummer: 05014506.9
(22) Anmeldetag: 05.07.2005
(51) Int. Cl.: D01B 1/22

(54) **Verfahren und Vorrichtung zur mechanischen Aufbereitung von Pflanzenfasern**
Method and device for mechanical processing of plant fibres
Procédé et dispositif pour le traitement mécanique de fibres végétales

(43) Veröffentlichungstag der Anmeldung: 10.01.2007
(73) Patentinhaber: Böhler, Kurt, 76275 Ettlingen (DE)
(72) Erfinder: Böhler, Kurt, 76275 Ettlingen (DE)
(74) Vertreter: Petirsch, Markus

(56) Entgegenhaltungen:
- BE-A- 532 235
- DE-U- 1 897 506

## Beschreibung

Die Erfindung betrifft ein Verfahren und eine Vorrichtung zur Gewinnung besonders holzfreier wollartiger Fasermassen aus pflanzlichen Rohfasern, insbesondere der Bastfaserpflanzen, wie Flachs, Nessel, Hanf, Ramie.

### Problembeschreibung:

Die Verwendung nachwachsender Rohstoffe auf Basis von Pflanzenfasern setzt voraus, dass der Schritt von den getrockneten Pflanzenteilen zu mechanisch und chemisch möglichst homogenen Fasermassen zuverlässig und preisgünstig realisiert werden kann.

Die klassische Aufbereitung beruhte darauf, daß sich die Faserbündel bei grober mechanischer Einwirkung in Form von Quetsch- oder Schlagvorgängen weitgehend voneinander lösen, die Schäben werden dann mechanisch abgetrennt und die feinen Faserbündel durch Hecheln weiter strukturiert. Derartige Fasermassen enthalten Cellulosefasern, die für viele Anwendungen - z.B. in der Textiltechnik - zu kurz werden.

Langfasern (ab 40 cm) werden mit der klassischen Rotations-Schwinge erhalten. Dabei müssen die Stängel längs einer Walze in einen Aufbereitungsraum eingebracht werden, wobei die Walze mit gedrallten Blechen besetzt ist. Die Pflanzenmasse wird an wechselnden Stellen von Ketten festgehalten, so dass Bleche die Schäben ausschlagen können. Dieser Vorgang ist aufwändig und führt zu Fasern, die für viele heutige industrielle Zwecke (z.B. Vliesherstellung) zu lang sind.

Seit 1995 ist es gelungen, mit Hilfe einer Mühle, die nicht schneidend oder quetschend, sondern mit beweglichen Messern in pulsierender Weise zugleich schlagend und schräg ziehend auf die Faserbündel einwirkt, Fasern mit einer Länge von bis zu ca. 15 cm zu erhalten. Der Entschäbungsgrad und die Feinheit des Aufschlusses sowie der Durchsatz der Masse je Stunde sind allerdings (abhängig vom Röstegrad) häufig eingeschränkt

Die DE 18 97 506 U1 zeigt beispielsweise eine Vorrichtung zur Verarbeitung von Kenaffasern, bei denen derartige Transportketten zum Transport der Pflanzenmasse verwendet werden. Die Transportketten werden an rotierenden Walzen vorbeigeführt, deren offene Oberfläche sich in Rotationsachse erstreckende Schlagleisten oder Messer aufweist. Diese Messer wirken mit stationär angeordneten Schneidkanten zusammen und schlagen das an der Kette transportierte Fasermaterial aus. Hierbei entstehen die kurzen Faserstücke. Die Holzschäben gehen bei dieser Methode verloren.

Wünschenswert wäre daher ein schneller wirkender Trennvorgang, der ohne großen Kostenaufwand Faserlängen im Bereich von 5 bis 30 cm bereit stellt.

### Problemlösung:

Eine weitere Steigerung der Qualität ist möglich, indem erfindungsgemäß ein Aufbereitungsschritt vorgeschaltet wird, in dem ein Schervorgang für weitgehende Entschäbung und eine erste Lösung der Faserbündel voneinander sorgt.

Dies ist erreichbar, indem einerseits wie bei der klassischen Schwinge Scherkräfte eingesetzt werden, andererseits aber die Geschwindigkeit und Robustheit von mindestens zwei gegeneinander gedrehten Rotoren zum Tragen kommt. Dabei dient der erste Rotor dem Transport zum zweiten, der infolge der gedrehten Anordnung seiner Achse Scherkräfte entstehen lässt. Gestaltet man die beiden Rotoren geschickt, so hält der erste die vom Gewicht angedrückte Fasermasse noch nachgebend fest, während der zweite mit höherer Winkelgeschwindigkeit die Schäben ausschlägt und anschließend die ausgescherte Faser mit abtransportiert.

Durch das Verhältnis der Geschwindigkeiten lassen sich weitere Eigenschaften der entstehenden Fasermassen beeinflussen, ferner durch die Gestaltung der Oberflächen der Rotoren, beispielsweise durch gezackte Klemmbleche auf dem ersten oder dem Zweck entsprechende Profilgebung auf dem zweiten.

Experimente zeigten, dass bei derartigen Anordnungen auch eine Fibrillierung der Cellulosefasern, in der Fachwelt Feinaufschluss oder Cottonisierung genannt, eingeleitet werden kann. Weitere Vorteile sind insbesondere dadurch zu erreichen, dass eine Weiterverarbeitung in einer der oben genannten bereits nach dem Stand der Technik konstruierten Aufbereitungsmaschine durchgeführt wird.

Da der zweite Rotor hohe Winkelgeschwindigkeiten erreichen kann, ist die Führung der entstandenen Fasermasse mit Hilfe der mitgeschleppten Luft durch angefügte Kanäle direkt zu weiterverarbeitenden Maschinen möglich, auch die Ausschleusung von Staub und Schäben sowie weitere Modifikationen werden erleichtert.

Die Versuche mit der beschriebenen Anordnung haben gezeigt, dass auf die genannte Weise bisher nicht erreichte Faserlängen und Qualität bei geminderten Investitionskosten produziert werden.

## Patentansprüche

1. Verfahren zur gleichzeitigen Entholzung und Aufbereitung von Pflanzenmaterial zum Zwecke der Gewinnung von feinstrukturierten Fasern, **gekennzeichnet durch** die folgenden Schritte:
- Transportieren des Pflanzenmaterials mittels eines ersten sich drehenden Rotors,
- Drehen eines zweiten Rotors mit höherer Winkelgeschwindigkeit, dessen Achse um etwa 90° gedreht zu dem ersten Rotor steht und quer zur Schubrichtung dreht, wodurch das zum zweiten Rotor hin transportierte Pflanzenmaterial um etwa 90° gedreht wird, während das Pflanzenmaterial von dem ersten Rotor nachgebend festgehalten wird,
- Ausüben von Scherkräften auf das Pflanzenmaterial derart, dass das transportierte Pflanzenmaterial mittels des zweiten Rotors in Schäben ausgeschlagen und ausgeworfen wird,
- Abtransportieren der ausgescherten Fasern mittels des zweiten Rotors.

2. Verfahren nach Anspruch 1, **dadurch gekennzeichnet, dass** durch den Schervorgang mittels der beiden Rotoren eine weitgehende Entschäbung und ein Lösen der bündelförmigen Fasermasse voneinander erzielt werden.

3. Verfahren nach Anspruch 1 oder 2, **dadurch gekennzeichnet, dass** das Auswerfen der erzeugten Fasermasse **dadurch** geschieht, dass angesaugte Luft die Fasermasse durch Kanäle abführt.

4. Verfahren nach Anspruch 3, **dadurch gekennzeichnet, dass** mit der ausgeworfenen Fasermasse Staub und Schäben ausgeschleust werden.

5. Vorrichtung zum gleichzeitigen Entholzen und Aufbereiten von Pflanzenmaterial, um feinstrukturierte Fasermassen zu gewinnen, umfassend einen ersten Rotor und einen zweiten Rotor, dessen Achse um etwa 90° zu dem ersten Rotor steht und quer zur Schubrichtung dreht, wobei der zweite Rotor mit höherer Winkelgeschwindigkeit als der erste drehbar ist, und die Vorrichtung so ausgelegt ist, dass im Betrieb:
- der erste Rotor das Pflanzenmaterial zum zweiten Rotor transportiert,
- der erste Rotor das Pflanzenmaterial noch nachgebend festhält, während der zweite Rotor das Pflanzenmaterial um etwa 90° gedreht in Schäben ausschlägt und auswirft, und
- der zweite Rotor die ausgescherten Fasern abtransportiert.

6. Vorrichtung nach Anspruch 5, **dadurch gekennzeichnet, dass** der zweite Rotor eine offene Seitenfläche aufweist, die bevorzugt mit Profilen versehen ist.

7. Vorrichtung nach einem der Ansprüche 5 oder 6, **dadurch gekennzeichnet, dass** der zweite Rotor ein Auswurfrad ist, der die durch Scherung entstandene Fasermasse und die entstandene, abgelöste Schäbenmasse abtransportiert.

8. Vorrichtung nach Anspruch 7 **dadurch gekennzeichnet, dass** das Auswurfrad die entstandene Fasermasse und die Schäben durch angefügte Kanäle **dadurch** ausleitet, dass angesaugte Luft durch die Kanäle ausgeschleust wird.

9. Vorrichtung nach Anspruch 8, **dadurch gekennzeichnet, dass** zusätzlich Staub durch die Kanäle ausgeschleust wird.

## Claims

1. Method for concurrent decortication and processing of plant material, in order to extract fine structured fibres, **characterized by** the following steps:
- conveyance of the plant material by means of a first rotating rotor,
- rotation of a second rotor at a higher angular speed, wherein the axis of the second rotor is aligned at approximately 90° relative to the first rotor and rotates transversely to the feed direction, whereby the plant material conveyed to the second rotor is turned around at approximately 90° whilst the plant material is held loosely by the first rotor,
- exertion of shearing forces on the plant material such that the conveyed plant material is thrashed into hurds and ejected by means of the second rotor,
- evacuation of the peeled fibres by means of the second rotor.

2. Method according to Claim 1 **characterized in that** through the shearing process by means of the two rotors extensive removal of hurds and separation of bundle-shaped fibres from one another is achieved.

3. Method according to Claim 1 or 2 **characterized in that** the ejection of the produced fibres occurs through the intake air that carries the fibres away through channels.

4. Method according to Claim 3 **characterized in that** dust and hurds are sluiced away together with the ejected fibres.

5. Apparatus for concurrent decortication and processing of plant material, in order to extract fine structured fibres, comprising a first rotor and a second rotor, wherein the axis of the second rotor is aligned at approximately 90° relative to the first rotor and rotates transversely to the feed direction, wherein the second rotor rotates at a higher angular speed than the first rotor, and the apparatus is designed in such a manner that during operation:
- the first rotor conveys the plant material to the second rotor,
- the first rotor holds the plant material loosely whilst the second rotor thrashes the plant material, which is turned around at approximately 90°, into hurds and ejects the material, and
- the second rotor takes away the peeled fibres.

6. Apparatus according to Claim 5 **characterized in that** the second rotor features an open side surface that is preferably provided with profiles.

7. Apparatus according to one of the Claims 5 or 6 **characterized in that** the second rotor is an ejection wheel that expels the fibres incurred by shearing and the incurred peeled hurds.

8. Apparatus according to Claim 7, **characterized in that** the ejection wheel expels the incurred fibres and hurds through the attached channels by the intake air being sluiced through the channels.

9. Apparatus according to Claim 8 **characterized in that** dust is additionally sluiced out through the channels.

## Revendications

1. Procédé permettant de simultanément décortiquer et traiter de la matière végétale dans le but d'obtenir des fibres à structure fine, **caractérisé par** les étapes suivantes :
- transport de la matière végétale au moyen d'un premier rotor en rotation ;
- rotation d'un second rotor à vitesse angulaire plus élevée, dont l'axe est tourné d'environ 90° par rapport au premier rotor et tourne transversalement au sens de poussée, sur quoi la matière végétale transportée en direction du second rotor est tournée d'environ 90° pendant que la matière végétale est retenue par le premier rotor en retombant,
- mise en oeuvre de forces de cisaillement sur la matière végétale de manière à ce que la matière végétale transportée soit battue en bûchettes et éjectée au moyen du second rotor,
- évacuation des fibres rognées au moyen du second rotor.

2. Procédé selon la revendication 1, **caractérisé en ce qu'**en raison de l'opération de cisaillement, on obtient un important rognage et un détachement de la masse de fibres en forme de bottes au moyen des deux rotors.

3. Procédé selon la revendication 1 ou 2, **caractérisé en ce que** l'éjection de la masse de fibres produite est réalisée du fait que l'air aspiré évacue la masse de fibres à travers des canaux.

4. Procédé selon la revendication 3, **caractérisé en ce que** la poussière et les bûchettes sont expulsés en même temps que la masse de fibres éjectée.

5. Dispositif permettant de simultanément décortiquer et traiter de la matière végétale afin d'obtenir des masses de fibres à structure fine, comprenant un premier rotor et un second rotor, dont l'axe est tourné d'environ 90° par rapport au premier rotor et tourne transversalement au sens de poussée, le second rotor pouvant tourner à vitesse angulaire plus élevée que le premier, et le dispositif étant réalisé de manière à ce que pendant son fonctionnement :
- le premier rotor transporte la matière végétale vers le second rotor,
- le premier rotor retienne la matière végétale encore retombante, pendant que le second rotor bat la matière végétale, tournée d'environ 90°, en bûchettes et l'éjecte, et
- le second rotor évacue les fibres rognées.

6. Dispositif selon la revendication 5, **caractérisé en ce que** le second rotor présente une surface latérale ouverte, qui est munie de préférence de profils.

7. Dispositif selon l'une quelconque des revendications 5 ou 6, **caractérisé en ce que** le second rotor est une roue d'éjection qui évacue la masse de fibres provenant du rognage et la masse de bûchettes détachées produite.

8. Dispositif selon la revendication 7, **caractérisé en ce que** la roue d'éjection guide la masse de fibres produite et les bûchettes à travers des canaux raccordés, du fait que l'air aspiré est expulsé à travers les canaux.

9. Dispositif selon la revendication 8, **caractérisé en ce qu'**en plus la poussière est expulsée à travers les canaux.
